# EUROPÄISCHE PATENTSCHRIFT

(11) **EP 0 546 258 B1**
(45) Veröffentlichungstag und Bekanntmachung des Hinweises auf die Patenterteilung: **08.03.1995**
(21) Anmeldenummer: 92113609.9
(22) Anmeldetag: 10.08.1992
(51) Int. Cl.: B65D 85/24, B65D 75/36

(54) **Verkaufspackung für Nähnadeln od. dgl.**
Retail package for needles or similar
Emballage de vente d'aiguilles ou similaires

(30) Priorität: 13.12.1991 DE 9115479 U
(43) Veröffentlichungstag der Anmeldung: 16.06.1993
(73) Patentinhaber: William Prym GmbH & Co. KG, 52224 Stolberg (DE)
(72) Erfinder: Schiffer, Helmut, W-5190 Stolberg (DE)
(74) Vertreter: Mentzel, Norbert, Dipl.-Phys.

(56) Entgegenhaltungen:
- DE-A- 3 236 053
- DE-U- 8 907 589
- DE-U- 9 115 479
- GB-A- 1 469 404

## Beschreibung

Die Erfindung richtet sich auf eine Verkaufspackung der im Oberbegriff des Patentanspruche 1 angegebenen Art, die vor allem für Nähnadeln bestimmt ist.

Die bekannte Verkaufspackung (DE-U-89 07 589) beinhaltet zahlreiche Nadeln und besteht aus einem ebenen Träger einerseits und einer profilierten Abdeckung andererseits. Zur bequemen Entnahme einer Nadel ist die Abdeckung nur mit ihrem unteren Teil am Träger befestigt, der nachfolgend kurz "Festteil" bezeichnet werden soll, während der übrige, obere Teil der Abdeckung unbefestigt ist und in eine Winkellage zum Träger abgespreizt werden kann und daher nachfolgend kurz "Klappenteil" benannt werden soll. Wird der Klappenteil abgespreizt, so liegen die ihm zugeordneten oberen Abschnitte der Nadeln frei und sind zur Entnahme bequem zugänglich. Mit ihrem unteren Abschnitt lagern die Nadeln in einer vom Festteil und Träger erzeugten Aufnahme.

Bei einer Verkaufspackung dieser Art benötigt der Benutzer nur eine einzelne Nadel, während die übrigen Nadeln zunächst in der Verpackung verbleiben sollen. Wenn aber die bekannte Verkaufspackung aufgebrochen war, konnte der Klappenteil nicht wieder so dicht an den Träger angedrückt werden, um die restlichen Nadeln in der Verkaufspackung sicher zurückzuhalten. Beim Bewegen der Verkaufspackung konnten daher die Nadeln leicht herausfallen und verloren gehen. Bei der bekannten Verkaufspackung war zwar eine Lasche am Träger vorgesehen, welche den Klappenteil an der Oberkante in einem solchen Fall übergreifen soll, doch ein Herausfallen der Nadeln konnte dadurch nicht verhindert werden. Zwischen dem Klappenteil und dem Träger bleibt nämlich ein freier Spalt bestehen, durch welchen die in der Packung verbliebenen Nadeln herausfallen können.

Der Erfindung liegt die Aufgabe zugrunde, eine preiswerte Verkaufspackung der im Oberbegriff des Anspruches 1 genannten Art zu entwickeln, bei welcher die in einer angebrochenen Packung verbliebenen Nadeln zuverlässig zurückgehalten werden und die Verkaufspackung sich dabei durch einfache, bequeme Handhabung auszeichnet. Dies wird erfindungsgemäß durch die im Kennzeichen des Anspruches 1 angeführten Maßnahmen erreicht, denen folgende besondere Bedeutung zukommt.

Die Erfindung schlägt vor, den oberen Randstreifen des abwinkelbaren Klappenteils zurückzufalten, wenn die Packung geöffnet worden ist. Das Rückfalten des Randstreifens erfolgt in entgegengesetzter Richtung zum Abwinkeln des Klappenteils. Es genügt dazu, die Abdeckung im Bereich des Klappenteils etwas länger auszubilden, als zur Aufnahme der Nadeln erforderlich ist. Diese Überlänge wird bei der Erfindung zur Rückfaltung genutzt. Beim Rückfalten entsteht ein Faltscheitel, der jetzt die Stirnenden der in der Packung verbliebenen Nadeln übergreifen kann. Aus dem zunächst gestreckt verlaufenden Randstreifen entsteht jetzt ein rückgefalteter Faltschenkel, der die Endstücke der freiliegenden Nadelabschnitte auf der dem Träger zugekehrten Seite hintergreift. Der Klappenteil gelangt dann wieder in seine Strecklage mit dem Faltenteil. Der Rückfaltschenkel wird bereits vom Träger in seiner die freien Nadelenden hintergreifenden Position gehalten. Es kommt zu einem U-förmigen Übergriff, der die Nadeln in der Verpackung zurückhält. Es genügt, lediglich dafür zu sorgen, daß der Rückfaltschenkel in den Raum zwischen die Nadeln und den Träger eingeschwenkt wird. Zwar mag ein Spalt zwischen dem Rückfaltschenkel und dem Träger bestehen bleiben, doch können jetzt die Nadeln wegen des U-förmigen Übergriffs der Abdeckung nicht mehr durch den Spalt fallen.

Weitere Maßnahmen und Vorteile der Erfindung ergeben sich aus den Unteransprüchen, den Zeichnungen und der nachfolgenden Beschreibung.

In den Zeichnungen ist die Erfindung in einem Ausführungsbeispiel dargestellt. Es zeigen:
- Fig. 1 und 2: in Vergrößerung die Draufsicht und Seitenansicht der Verkaufspackung nach der Erfindung in fest verschlossenem, beim Versand und Kauf vorliegenden Zustand,
- Fig. 3: in perspektivischer Darstellung die Verkaufspackung in voll geöffnetem Zustand zur einzelweisen Entnahme bzw. zum Zurücklegen einer Nadel,
- Fig. 4: in einer anderen perspektivischen Darstellung den ersten Schritt zu einem behelfsmäßigen Verschluß der geöffneten Verkaufspackung,
- Fig. 5: in einer weiteren perspektivischen Vorderansicht einen weiteren Verfahrensschritt zum behelfsmäßigen Verschluß der geöffneten Verkaufspackung und
- Fig. 6: in einer der Fig. 2 entsprechenden Seitenansicht den Endzustand der behelfsmäßig wieder verschlossenen Verkaufspackung.

Die Verkaufspackung besteht aus einem ebenen Träger 10 aus Kartonmaterial und einer in sich profilierten Abdeckung 20 aus transparentem Kunststoffmaterial. Im fertig montierten Zustand bilden der Träger 10 und die Abdeckung 20 zwei einander berührende blattförmige Lagen, die zwischen sich Aufnahmen 31, 32, 33 für eine Schar von Nadeln 30 bilden, die hier aus Öhrnadeln für die Nähtechnik bestehen. Dazu ist die Abdeckung 20 in besonderer Weise profiliert.

Die Abdeckung 20 läßt sich in einen oberen Klappenteil 21 und einen unteren Festteil 22 gliedern, die zwar bei der fertigen Packung in der aus Fig. 2 strichpunktiert angedeuteten Parallellage 23 zum Träger 10 sich befinden, aber eine zueinander unterschiedliche Verbindung mit dem Träger 10 aufweisen. Die Profilierung der Abdeckung 20, welche zu den Aufnahmen 31, 32, 33 mit dem Träger 10 führt, erstreckt sich auf das aus Fig. 1 ersichtliche Mittelstück 24 der Abdeckung 20 und ist rahmenartig von einem ebenen Flansch 25 umschlossen. Beim Festteil 22 ist dieser Flansch 25, wie aus den Strichelungen bei 26 in Fig. 1 erkennbar, dauerhaft mit der Schauseite des Trägers 10 befestigt. Außer dieser Befestigungsfläche 26 bestehen noch in Abstand zueinander liegende parallele Befestigungslinien 27 zwischen dem Festteil 22 und dem Träger 10, an denen, aufgrund einer Profilierung der Abdeckung 20, der Festteil 22 mit der Schauseite des Trägers 10 in Berührung gelangt. Dadurch entstehen als Aufnahme in diesem Bereich voneinander getrennte Köcher 32, die zur stückweisen Lagerung der einzelnen Nadeln 30 dienen. Lediglich im unteren Bereich des Festteils 22 kann zur Aufnahme der Nadelspitzen 34 ein Gesamtraum 33 in der Packung vorliegen.

Im fertig gepackten Zustand liegen zwischen dem Klappenteil 21 und der Schauseite des Trägers 10 nur wenige Haftstellen 28 vor, die leicht aufreißbar sind und daher nur als Plombierungen fungieren, die zeigen, ob die Verkaufspackung unbefugterweise geöffnet worden ist oder nicht. Diese Haftstellen 28 befinden sich vorteilhafterweise im äußersten Randstreifen 29 der Abdeckung 20, der in diesem Abschnitt den ebenen Flansch des Klappenteils 21 bildet. Alle übrigen Bereiche des Flansches 25 bzw. Randstreifens 29 sind auch in der unaufgebrochenen Parallellage 23 des Klappenteils 21 mit dem Träger 10 lediglich in loser Anlage. Die Haftstellen 28 reichen aus, um an der unaufgebrochenen, fertigen Packung durch Längsverschiebung in ihren Köchern 32 ein Heraus fallen der einzelnen Nadeln 30 aus der Packung auszuschließen. Die Aufnahme im Bereich des Klappenteils 31 besteht aus einem durchgehenden Raum 31, in welchen die einzelnen Nadeln mit ihrem freien Abschnitt 35 hineinragen, der nachfolgend kurz "Freiabschnitt" bezeichnet werden soll. Die Nadeln 30 befinden sich mit ihrem restlichen Abschnitt 36 stückweise in den bereits erwähnten Köchern 32 bzw. mit ihren Nadelspitzen 34 im Gesamtraum 33, wobei dieser Abschnitt 36 zur stückweisen Lagerung der Nadeln dient, weshalb er nachfolgend kurz "Lagerabschnitt" bezeichnet werden soll.

Am Übergang 19 zwischen dem Klappenteil 21 und dem Festteil 22 befindet sich ein Scharnier, das eine durch den Pfeil 18 in Fig. 1 und 3 veranschaulichte Abspreizbewegung des Klappenteils 21 aus seiner Parallellage 23 in die in Fig. 2 und 3 strichpunktiert angedeutete Winkellage 23' gestattet. Die Fig. 3 zeigt die volle Aufklapp-Position des Klappenteils 21. Wie aus Fig. 3 weiter ersichtlich, ist höhengleich mit dem Scharnier 19 der Abdeckung 20 auch der Träger 10 mit einer parallelen Knicklinie 16 versehen, die durch eine Prägestanzung od. dgl. im Kartonmaterial des Trägers 10 vorbereitet sein kann. Dadurch läßt sich, wie Fig. 3 zeigt, das obere Trägerteilstück 11 aus einer dort strichpunktiert angedeuteten Strecklage 12 durch eine gegensinnige Knickbewegung 17 in die ebenfalls in Fig. 3 angedeutete Gegenwinkellage 12' überführen. Jetzt ragen die Nadeln 30 mit ihren vorbeschriebenen Freiabschnitten 35 aus den beschriebenen Restaufnahmen 32, 34 heraus, die zwischen dem gestreckt bleibenden Trägerrest 13 und dem daran befestigten Festteil 22 der Abdeckung 20 gebildet sind. Jetzt kann eine einzelne Nadel 30 ausgewählt, beidseitig von Hand bequem erfaßt und im Sinne des Pfeils 37 bequem entnommen werden. Damit die übrigen Nadeln 30 aus der Packung nicht unkontrolliert herausfallen können, ist die Packung nach der Erfindung mit einem besonderen Verschlußbehelf 40 versehen, der sich in folgender einfacher Weise ausbilden und handhaben läßt.

Der Klappenteil 21 besitzt am Übergang seines vorerwähnten äußeren Randstreifens 29 zu dem im durchgehenden Aufnahmeraum 31 profilierten Mittelstück 24 eine strichpunktiert in Fig. 1 angedeutete Faltlinie 41, die durch eine geeignete, nicht näher gezeigte Einprägung lagemäßig vorbestimmt sein kann. Wie Fig. 4 veranschaulicht, kann dadurch der Randstreifen 29 aus einer dort strichpunktiert angedeuteten Streckposition im Sinne des Pfeils 42 in die ausgezogen gezeichnete Position 29' rückgefaltet werden, wodurch aus ihm ein "Rückfaltschenkel" entsteht. Dabei übergreift der entstehende Rückfaltscheitel 43, wie aus Fig. 4 zu erkennen ist, die ösenseitigen Stirnenden 38 der Nadeln 30, während der Rückfaltschenkel 29' die Endstücke 39 der zurückbleibenden Freiabschnitte 35 der Nadeln 30 hintergreift. Durch diese rückgefaltete Form des Klappenteils 21 werden somit die Nadeln 30 im Höhenbereich ihrer Endstücke 39 U-förmig umgriffen. Jetzt braucht nur noch das abgewinkelte Trägerteilstück 11 im Sinne des aus Fig. 4 ersichtlichen Pfeils 44 wieder angeklappt zu werden, damit der Rückfaltschenkel 29' an der Schauseite dieses Trägerteilstücks 11 zur Anlage kommt. Dieser Sachverhalt ist annähernd in Fig. 5 und 6 verdeutlicht. In dieser Anlageposition wird der Rückfaltscheitel 43 durch eine am Träger 10 vorgesehene Lasche 14 festgelegt, die in folgender besonderer Weise ausgebildet ist.

Die Lasche 14 befindet sich im oberen Trägerteilstück 11 im gleichen Höhenbereich, in dem, wie aus Fig. 1 hervorgeht, die Faltlinie 41 des Klappenteils 21 angeordnet ist. Die Lasche 14 unterbricht eine im dortigen Träger vorgesehene Falzlinie 45, weil diese an zwei Zungen 15 endet, welche beidseitig der Lasche 14 in den Träger 10 eingeprägt sind und zusammen mit der Lasche eine spiegelbildliche Doppel-Z-Form im Kartonmaterial des Trägers 10 erzeugen. Die Lasche 14 verläuft antiparallel zu ihren beiden sie seitlich begrenzenden Zungen 15. Die beiden Falzlinien-Hälften 45 erleichtern die Abknickung dieses Trägerteilstücks 11 in sich, sind also nicht durchgedrückt wie die Umrisse der Lasche 14 und der beiden Zungen 15. Dies ist aus Fig. 4 und 5 entnehmbar, wo durch ein Abknicken des Träger-Endstücks 46 an der Falzlinie 45 die daran angeformte Lasche 14 mitbewegt wird und dabei gegenüber der angrenzenden Trägerzone 47 ein sich öffnendes Schließmaul 48 unter der Lasche 14 entstehen läßt. Bei abgeknicktem Träger-Endstück 46 kann folglich, wie aus Fig. 5 erkennbar ist, der rückgefaltete Klappenteil 21 mit seinem Rückfaltscheitel 43 in das Schließmaul 48 eingeschoben werden, wonach das abgewinkelte Träger-Endstück 46 wieder zunehmend in seine strichpunktiert in Fig. 5 und 6 angedeutete Strecklage 49 im Sinne des angedeuteten Schwenkpfeils 50 von Fig. 6 um die Falzlinie 45 zurückbewegt wird. Dabei wird die Lasche 14 mitverschwenkt und drückt den von ihr übergriffenen Rückfaltscheitel 43 des umgefalteten Klappenteils 21 wieder an den Träger 10 an. Dadurch sind die in den Aufnahmen 31, 32, 33 zurückgebliebenen Nadeln 30 in der behelfsmäßig verschlossenen Packung gegen Herausfallen gesichert. Die Rückfaltung 29', 43 bildet zusammen mit der Lasche 14 den erwähnten Verschlußbehelf 40 der Verpackung. Dazu genügt es, die Ausschnitte für die Lasche 14, die Zungen 15 und die Prägungen für die Falzlinie 45, wie Fig. 1 zeigt, im Höhenbereich des rückfaltbaren Randstreifens 29 der Abdeckung 20 anzuordnen. Die Handhabung zum Umfalten, Schließen und Öffnen dieses Verschlußbehelfs 40 ist sehr einfach sowie sinnfällig und daher ohne längere Belehrung vom Packungsinhaber ausführbar.

Der Träger 10 der Verkaufspackung ist in seinem vorerwähnten Endstück 46 noch mit einem Aufhängeloch 51 versehen, mit welchem die fertige Verkaufspackung an nicht näher gezeigten Aufhängestangen einer Selbstbedienungseinrichtung positioniert werden kann. Aufgrund der Schwerkraft der Ware und ihrer Verpackung in diesem Aufhängezustand werden alle fakultativen Knick-, Falz- und Faltlinien in ihrer gestreckten Position gesichert. Die flache Form der Verpackung bleibt dadurch erhalten. Die Falzlinie 45 zwischen dem Trägerendstück 46 und der angrenzenden Trägerzone 47 sowie die durchgehende Knicklinie 16 des oberen Trägerteilstücks 11 gegenüber dem unteren Trägerrest gehen von beiden Trägerlängskanten 52 aus.

## Patentansprüche

1. Verkaufspackung mit Nähnadeln (30) od. dgl., bestehend aus zwei Lagen (10, 20), die stellenweise miteinander verbunden (26, 27, 28) sind und zwischen sich Aufnahmen (31, 32, 33) für die Nadeln (30) aufweisen,
wobei die eine Lage ein ebener Träger (10) und die andere Lage eine bereichsweise (24) profilierte Abdeckung (20) ist,
nur ein Teil der Abdeckung (20) (Festteil 22) fest mit dem Träger (10) verbunden (26, 27) ist, dagegen der übrige Teil der Abdeckung (20) (Klappenteil 21) von seiner gestreckten Parallellage (23) am Träger (10) klappenartig in eine Winkellage (23) zum Träger (10) abgespreizt (18) wird,
und die Nadeln (30) zwar mit ihrem unteren Abschnitt (Lagerabschnitt 36) in einer vom Festteil (22) erzeugten Aufnahme (32) stecken, aber mit ihrem im Klappenteil (21) befindlichen oberen Abschnitt (Freiabschnitt 35) daraus herausragen und zur Entnahme (37) frei zugänglich sind,
**dadurch gekennzeichnet**,
daß der Klappenteil (21) in seinem freien oberen Bereich einen über eine Faltlinie (41) rückfaltbaren Randstreifen (29) aufweist, der beim Rückfalten an der Faltlinie (41) einen Rückfaltscheitel (43) erzeugt und selbst einen Rückfaltschenkel (29') bildet,
wobei der Rückfaltscheitel (43) die Stirnenden (38) der Nadeln (30) übergreift, während der Rückfaltschenkel (29') Endstücke (39) der Nadel-Freiabschnitte (35) hintergreift und zwischen den Nadeln (30) und dem Träger (10) zu liegen kommt.

2. Verkaufspackung nach Anspruch 1, dadurch gekennzeichnet, daß die Lage des Rückfaltscheitels (43) der Abdeckung (20) durch eine Prägung vorbestimmt ist.

3. Verkaufspackung nach einem der Ansprüche 1 oder 2, bei der die Abdeckung (20) aus einem profilierten Mittelstück (24) zur Aufnahme der Nadeln (30) und einem rahmenartig das Mittelstück (24) umgrenzenden, ebenen Flansch (25) besteht, der im Festteil (22) der Abdeckung (20) zur Befestigung (26) und im Klappenteil (21) zur Anlage am Träger (10) dient, **dadurch gekennzeichnet**, daß der Rückfaltscheitel (43) im Klappenteil (21) der Abdeckung (20) am Übergang (41) zwischen dem ebenen Randflansch (25) und dem profilierten Mittelstück (24) angeordnet ist.

4. Verkaufspackung nach Anspruch 3, dadurch gekennzeichnet, daß die mit dem Träger (10) gebildete Aufnahme zwar im Festteil (22) der Abdeckung (20) wenigstens abschnittweise aus voneinander getrennten Köchern (32) für die einzelnen Nadeln (30) besteht, aber im Klappenteil (21) einen durchgehenden Raum (31) für die Nadeln (30) aufweist.

5. Verkaufspackung nach Anspruch 1 oder 2, dadurch gekennzeichnet, daß zum Festlegen des Rückfaltschenkels (29') in seiner Anlageposition eine aus dem Träger (10) herausgedrückte Lasche (14) dient, die im Wirkfall den Klappenteil (21) am Rückfaltscheitel (43) übergreift, (vergl. Fig. 5, 6).

6. Verkaufspackung nach einem oder mehreren der Ansprüche 1 bis 3, dadurch gekennzeichnet, daß der Träger (10) seinerseits eine vorbereitete Knicklinie (16) aufweist, die zwar im wesentlichen höhengleich mit dem Übergang (19) zwischen dem Fest- und Klappenteil (21, 22) der Abdeckung (20) verläuft, aber ein zum Klappenteil (21) gegensinniges Abknicken (17) des entsprechenden Träger-Teilstücks (11) aus dessen Strecklage (12) in eine Gegenwinkellage (12') gestattet.

7. Verkaufspackung nach einem oder mehreren der Ansprüche 1 bis 6, dadurch gekennzeichnet, daß der Träger (10) auch im Höhenbereich des Verschlußbehelfs (40) eine Falzlinie (45) besitzt, die von der Lasche (14) unterbrochen ist und das mit der Lasche (14) versehene Träger-Endstück (46) gegenüber der angrenzenden Trägerzone (47) abknickbar macht.

8. Verkaufspackung nach Anspruch 7, dadurch gekennzeichnet, daß die am Träger-Endstück (46) befindliche Lasche (14) von zwei an der angrenzenden Trägerzone (47) befindlichen gegensinnigen Zungen (15) eingefaßt ist, an welchen die von beiden Teillängskanten (52) ausgehende Falzlinie (45) endet.

9. Verkaufspackung nach einem oder mehreren der Ansprüche 1 bis 8, dadurch gekennzeichnet, daß zur Darbietung der Verkaufspackung in einer Selbstbedienungseinrichtung das Träger-Endstück (46) oberhalb seiner Lasche (14) mit einem wenigstens vorbereiteten Aufhängeloch (51) versehen ist.

10. Verkaufspackung nach einem oder mehreren der Ansprüche 1 bis 9, dadurch gekennzeichnet, daß der Klappenteil (21) in seiner gestreckten Parallellage (23) über aufreißbare Haftstellen (28), wie Klebestellen, mit dem Träger (10) verbunden ist, welche die Verkaufspackung gegenüber unbefugter Nadelentnahme versiegeln.

11. Verkaufspackung nach Anspruch 10, dadurch gekennzeichnet, daß die Haftstellen (28) an der Innenfläche des in seiner Streckposition (29) befindlichen Rückfaltschenkels (29') angreifen.

## Claims

1. A sales pack with sewing needles (30) or the like, comprising two layers (10, 20) which are joined together in place-wise manner (26, 27, 28) and which have between the receiving means (31, 32, 33) for the needles (30),
wherein the one layer is a flat carrier (10) and the other layer is a cover means (20) which is profiled in a region-wise manner (24),
only a part of the cover means (20) (fixed part 22) is fixedly joined (26, 27) to the carrier (10) whereas the other part of the cover means (20) (flap part 21) is spread from its straight parallel position (23) on the carrier (10) flap-like into an angular position (23) relative to the carrier (10),
and the needles (30) admittedly fit with their lower portion (mounting portion 36) in a receiving means (32) produced by the fixed part (22), but with their upper portion (free portion (35) disposed in the flap part (21) project from same and are freely accessible for removal (37),
characterised in that
in its free upper region the flap part (21) has an edge strip (29) which can be folded back by way of a fold line (41) and which produces a fold-back apex (43) when folded back at the fold line (41) and itself forms a fold-back limb (29'),
wherein the fold-back apex (43) engages over the ends (38) of the needles (30) while the fold-back limb (29') engages behind end parts (39) of the needle free portions (35) and comes to lie between the needles (30) and the carrier (10).

2. A sales pack according to claim 1 characterised in that the position of the fold-back apex (43) of the cover means (20) is predetermined by an embossing.

3. A sales pack according to one of claims 1 and 2 wherein the cover means (20) comprises a profiled central part (24) for receiving the needles (30) and a flat flange (25) which frame-like encloses the central part (24) and which serves in the fixed part (22) of the cover means (20) for fixing purposes (26) and in the flap part (21) for bearing against the carrier (10), characterised in that the fold-back apex (43) is arranged in the flap part (21) of the cover means (20) at the transition (41) between the flat edge flange (25) and the profiled central part (24).

4. A sales pack according to claim 3 characterised in that the receiving means which is formed with the carrier (10) admittedly comprises in the fixed part (22) of the cover means (20) at least in a portion-wise manner compartments (32) which are separated from each other, for the individual needles (30), but in the flap part (21) it has a continuous space (31) for the needles (30).

5. A sales pack according to claim 1 or claim 2 characterised in that a tab (14) which is pressed out of the carrier (10) serves for securing the fold-back limb (29') in its contact position, the tab (14) engaging in the operative situation over the flap part (21) on the fold-back limb (43) (see Figures 5 and 6).

6. A sales pack according to one or more of claims 1 to 3 characterised in that the carrier (10) in turn has a prepared bend line (16) which admittedly extends at substantially the same height as the transition (19) between the fixed and the flap parts (21, 22) of the cover means (20) but permits a bending movement (17), in the opposite direction to the flap part (21), of the corresponding carrier portion (11) out of its straight position (12) into an oppositely disposed angular position (12').

7. A sales pack according to one or more of claims 1 to 6 characterised in that the carrier (10) also has in the region of the height of the closure means (40) a fold line (45) which is interrupted by the tab (14) and makes the carrier end portion (46) which is provided with the tab (14) bendable relative to the adjoining carrier zone (47).

8. A sales pack according to claim 7 characterised in that the tab (14) on the carrier end portion (46) is bordered by two oppositely directed tongues (15) which are disposed on the adjoining carrier zone (47) and at which the fold line (45) which extends from both longitudinal edges (52) terminates.

9. A sales pack according to one or more of claims 1 to 8 characterised in that above its tab (14) the carrier end portion (46) is provided with an at least prepared suspension hole (51) for presenting the sales pack in a self-service arrangement.

10. A sales pack according to one or more of claims 1 to 9 characterised in that in its straight parallel position (23) the flap part (21) is connected to the carrier (10) by way of tear-open retaining locations (28) such as adhesive locations which seal the sales pack in relation to unauthorised needle removal.

11. A sales pack according to claim 10 characterised in that the retaining locations (28) engage the inside surface of the fold-back limb (29') when in its straight position (29).

## Revendications

1. Emballage de vente d'aiguilles (30) ou similaires, comprenant deux couches (10, 20) reliées localement entre elles (26, 27, 28) et qui présentent entre elles des logements (31, 32, 33) recevant les aiguilles (30),
l'une des couches étant un support plan (10) et l'autre couche étant un couvercle (20) localement profilé (24),
une partie seulement du couvercle (20) (partie fixe 22) étant fermement reliée (26, 27) avec le support (10), l'autre partie du couvercle (20) (partie-volet 21) s'écartant (18) depuis une position parallèle étirée (23) contre le support (10) vers une position angulaire (23) par rapport au support (10),
et les aiguilles (30) étant enfoncées par leur section inférieure (section de repos 36) dans un logement (32) formé par la partie fixe (22), mais dépassant du logement par leur section supérieure (section libre 35) située dans la partie-volet (21) et étant librement accessibles en vue de leur prélèvement (37),
**caractérisé en ce que**
la partie-volet (21) présente en sa partie supérieure libre une bande marginale (29) repliable par une ligne de pli (41) et qui (29) lors du repliage engendre une rainure (43) sur la ligne de pli et forme elle-même un volet de repli (29'),
la rainure de repli (43) passe par-dessus les extrémités frontales (38) des aiguilles (30) tandis que le volet de repli (29') saisit par derrière les extrémités (39) des sections libres des aiguilles (35) et vient s'immobiliser entre les aiguilles (30) et le support (10).

2. Emballage de vente selon revendication 1, caractérisé en ce que la position de la rainure de repli (43) du couvercle (20) est prédéterminée par une empreinte.

3. Emballage de vente selon l'une des revendications 1 ou 2, sur lequel le couvercle (20) se compose d'une pièce médiane profilée (24) servant à recevoir les aiguilles (30) et d'un flasque plat (25) en forme de cadre entourant la pièce médiane (24) et qui sert de fixation (26) dans la partie fixe (22) du couvercle (20) et qui dans la partie-volet (21) sert de moyen d'application contre le support (10), **caractérisé en ce que** la rainure de repli (43) dans la partie-volet (21) du couvercle (20) est située dans la zone de transition (41) entre le flasque marginal plan (25) et la pièce médiane profilée (24).

4. Emballage de vente selon revendication 3, **caractérisé en ce que** le logement formé avec le support (10) présente certes dans la partie fixe (22) du couvercle (20) des fourreaux (32) individuels logeant chaque aiguille (30), lesquels (32) sont séparés au moins partiellement les uns des autres, mais que dans la partie-volet (21), le logement présente un espace ininterrompu (31) pour les aiguilles (30).

5. Emballage de vente selon les revendications 1 ou 2, **caractérisé en ce qu**'une patte (14) poussée hors du support (10) sert à immobiliser le volet de repli (29') dans sa position d'applique, laquelle (14) en action passe par-dessus la partie-volet (21) au niveau de la rainure de repli (43) (cf. fig. 5, 6).

6. Emballage de vente selon l'une ou plusieurs des revendications 1 à 3, **caractérisé en ce que** le support (10) présente de son côté une ligne de pliage (16) préparée qui certes présente essentiellement un tracé à la même hauteur que la transition (19) entre la partie fixe et la partie-volet (21, 22) du couvercle (20), mais qui permet un pliage (17), en direction opposée de la partie-volet (21), de la partie (11) correspondante du support de sa position étirée (12) vers sa position angulaire (12') opposée.

7. Emballage de vente selon l'une ou plusieurs des revendications 1 à 6, **caractérisé en ce que** le support (10) possède également une ligne de pliage (45) située à la hauteur de l'accessoire de fermeture (40), laquelle (45) est interrompue par la patte (14) et qui rend pliable par rapport à la zone support limitrophe (47) la partie extrême du support (46) équipée de la patte (14).

8. Emballage de vente selon revendication 7, caractérisé en ce que la patte (14) située à la partie extrême du support (46) est retenue par deux languettes (15) de sens opposé situées contre la zone support limitrophe (47) contre lesquelles (15) se termine la ligne de pliage (45) partant des deux demi-bordures longitudinales (52).

9. Emballage de vente selon l'une ou plusieurs des revendications 1 à 8, caractérisé en ce que pour exposer l'emballage de vente dans un présentoir de self-service, la partie finale du support (46) présente au-dessus de sa patte (14) un trou de suspension (51) au moins préparé.

10. Emballage de vente selon l'une ou plusieurs des revendications 1 à 9, caractérisé en ce que la partie-volet (21) est reliée au support (10) en position étirée parallèle (23) par des points d'adhérence (28) ouvrables par déchirure tels que points de colle et qui scellent l'emballage de vente pour empêcher le retrait non autorisé d'aiguilles.

11. Emballage de vente selon la revendication 10, caractérisé en ce que les points d'adhérence (28) adhèrent contre la surface intérieure du volet de repli (29') se trouvant en position étirée (29).
